# EUROPÄISCHE PATENTANMELDUNG

(11) **EP 4 403 066 A1**
(43) Veröffentlichungstag der Anmeldung: **24.07.2024**
(21) Anmeldenummer: 24153164.9
(22) Anmeldetag: 22.01.2024
(51) Int. Cl.: A45D 19/10, A45D 19/14, A45D 19/16, A61H 35/00

(54) **PERSONENLIEGE UND VERFAHREN ZUM AUFBRINGEN EINER ZUSAMMENSETZUNG AUF DIE KOPFHAUT**

(30) Priorität: 23.01.2023 AT 500302023
(71) Anmelder: Haslauer, Paul, 5020 Salzburg (AT)
(72) Erfinder: Haslauer, Paul, 5020 Salzburg (AT)
(74) Vertreter: Wildhack & Jellinek Patentanwälte

(57) **Zusammenfassung**

Die Erfindung betrifft eine Personenliege sowie ein Verfahren zum Aufbringen einer Zusammensetzung auf die Kopfhaut umfassend eine Sitz- oder Liegefläche (1), eine Nackenstütze (2) und ein Waschbecken (3) zur Aufnahme des Kopfes (4). Erfindungsgemäß ist vorgesehen, dass ein Applikator (5) mit zumindest eine, insbesondere mehreren, Düsenöffnungen (6,9) zur Aufbringung der Zusammensetzung auf die Kopfhaut vorgesehen ist, wobei der Applikator (5) zur reversiblen Befestigung an dem Kopf (4) ausgebildet ist.

## Beschreibung

Die Erfindung betrifft eine Personenliege zum Aufbringen einer Zusammensetzung auf die Kopfhaut sowie ein Verfahren dazu.

Die Kopfhaut hat eine höhere Aufnahmerate und eine höhere Abstoßungsrate als viele andere Hautbereiche und ist daher sehr empfindlich. Bei falscher Behandlung kommt es zu Symptomen wie Juckreiz, Trockenheit, Schuppenbildung, übermäßiger Fettproduktion, Haarausfall oder Hautveränderungen. Die Kopfhaut benötigt daher eine spezielle Pflege. Dies gilt sowohl bei behaarter Kopfhaut als auch bei Kopfhaut, die keine Haare trägt. Üblicherweise wird die Kopfhaut jedoch lediglich bei der Haar- oder Körperwäsche mitgewaschen ohne die speziellen Bedürfnisse der Kopfhaut zu berücksichtigen.

Aufgabe der vorliegenden Erfindung ist es daher, eine spezielle Pflege für die Kopfhaut zu ermöglichen. Insbesondere soll diese Pflege möglichst automatisiert ablaufen, damit diese, beispielsweise in einem Friseurstudio, ohne großen Arbeitsaufwand durchgeführt werden kann.

Gelöst wird diese Aufgabe bei einer Personenliege zum Aufbringen einer Zusammensetzung auf die Kopfhaut umfassend eine Sitz- oder Liegefläche, eine Nackenstütze und ein Waschbecken zur Aufnahme des Kopfes, indem ein Applikator mit zumindest eine, insbesondere mehreren, Düsenöffnungen zur Aufbringung der Zusammensetzung auf die Kopfhaut vorgesehen ist, wobei der Applikator zur reversiblen Befestigung an dem Kopf ausgebildet ist.

Die Erfindung ermöglicht so eine automatisierte spezifische Behandlung der Kopfhaut.

Unter Zusammensetzung wird im Rahmen dieser eine Anmeldung eine Mischung an Wirkstoffen und Trägerstoffen verstanden, die zur kosmetischen Applikation geeignet sind. Zusammensetzungen können beispielsweise verarbeitete natürliche Ausgangsstoffe sein, wie etwa Buttermilch. Auch kosmetische Zusammensetzungen wie Wässer, Gele, Cremes und ähnliches werden als Zusammensetzung bezeichnet. Als Zusammensetzung kann auch beispielsweise ein durch einen Vernebler zur Wasserdampferzeugung frisch hergestellter Wasserdampfextrakt einer Droge verwendet werden.

Unter Drogen werden im Rahmen dieser Anmeldung getrocknete Pflanzenteile oder Harze verstanden, die als Ausgangsstoffe für die kosmetische Anwendung verwendet werden.

Drogen, ihre Inhaltsstoffe und Extrakte sind detailliert beispielsweise in verschiedenen Arzneibüchern, wie dem Österreichischen Arzneibuch oder dem Europäischen Arzneibuch, beschrieben, wobei die Qualität im Rahmen dieser Anmeldung nicht notwendigerweise den Vorgaben der Arzneibücher entsprechen muss. Es ist jedoch vorteilhaft, wenn die in den Arzneibüchern vorgegebenen Qualitätskriterien eingehalten werden.

Vorteilhafte Ausgestaltungen ergeben sich durch die folgenden Merkmale:
Ein besonders vielseitiger, leichter und bequemer Applikator kann bereitgestellt werden, wenn die Düsenöffnung zur Aufbringung einer gasförmigen, nebelförmigen, flüssigen und/oder halbfesten Zubereitung ausgebildet sind.

Eine besonders vielseitige Behandlung der Kopfhaut ist möglich, wenn die Personenliege einen mit dem Applikator fluidisch verbundenen ersten Behälter zur Aufnahme einer flüssigen und/oder halbfesten ersten Zusammensetzung aufweist, wobei die Personenliege einen mit dem Applikator fluidisch verbundenen zweiten Behälter zur Aufnahme einer Droge oder einer zweiten Zusammensetzung aufweist, wobei die Personenliege einen Vernebler zur Erzeugung von Wasserdampf aufweist, wobei der zweite Behälter derart mit dem Vernebler verbunden ist, dass die zweite Zusammensetzung als Nebel auf die Kopfhaut aufbringbar ist, wobei insbesondere vorgesehen ist, dass im zweiten Behälter ein Wasserdampfextrakt aus der Droge herstellbar ist.

Eine besonders vorteilhafte Ausführungsform der Personenliege weist einen Applikator zur Aufbringung der Zusammensetzung auf die Kopfhaut auf, wobei der Applikator zumindest eine erste Düsenöffnung aufweist, wobei die erste Düsenöffnung mit einem ersten Behälter zur Aufnahme einer ersten flüssigen oder halbfesten Zusammensetzung verbunden ist, wobei der Applikator zumindest eine zweite Düsenöffnung aufweist, wobei die zweite Düsenöffnung mit einem zweiten Behälter zur Aufnahme einer zweiten Zusammensetzung verbunden ist, wobei der zweite Behälter mit einem Vernebler verbunden ist, sodass die zweite Zusammensetzung als Nebel auf die Kopfhaut aufbringbar ist, und wobei der Applikator eine Verbindung zu einem Reservoir mit einer Spülflüssigkeit aufweist. In dieser Ausführungsform erreicht die zweite Zusammensetzung als Nebel einen großen Bereich der Kopfhaut. Durch die Auftragung der zweiten Zusammensetzung als Nebel kann auf störende Zusatzstoffe verzichtet werden, da ausschließlich Wasser und Luft als Träger für die zweite Zusammensetzung verwendet werden. Der Vernebler erzeugt dazu eine Mischung aus Wasserdampf, Aerosol und Wassertröpfchen. Dadurch entsteht im zweiten Behälter ein Nebel umfassend Wasserdampf, Aerosol, Wassertröpfchen und flüchtige Bestandteile der zweiten Zusammensetzung.

Um eine möglichst hohe Qualität der Zusammensetzungen gewährleisten zu können, kann vorgesehen sein, dass der Applikator zumindest eine erste Düsenöffnung aufweist, die zur Aufbringung einer flüssigen oder halbfesten Zusammensetzung ausgebildet ist, und zumindest eine zweite Düsenöffnung aufweist, die zur Aufbringung einer Zubereitung als Nebel ausgebildet ist, und wobei insbesondere vorgesehen ist, dass der Applikator zumindest eine dritte Düsenöffnung aufweist, wobei die dritten Düsenöffnung mit einem Föhn zur Trocknung der Kopfhaut verbunden ist.

Um eine besonders gute Verteilung der Zusammensetzungen auf der Kopfhaut zu erreichen, kann vorgesehen sein, dass zumindest zwei, insbesondere 4 bis 40, vorzugsweise 6 bis 30, Düsenöffnungen , insbesondere zumindest zwei, insbesondere 4 bis 40, vorzugsweise 6 bis 30, erste oder zweite Düsenöffnungen vorgesehen sind.

Um eine angenehme und sichere Befestigung des Applikators auf dem Kopf zu erreichen, kann vorgesehen sein, dass der Applikator einen Bügel zur Befestigung auf dem Kopf, insbesondere zur Befestigung zwischen Oberkopf und Hinterkopf, aufweist. Dadurch kann ein Verrutschen des Applikators während der Behandlungsdauer zuverlässig vermieden werden.

Ein besonders angenehm tragbarer, zierlicher Applikator kann bereitgestellt werden, wenn die Düsenöffnungen auf dem Bügel, insbesondere auf der Innenseite des Bügels, angebracht sind. Vorzugsweise kann dabei vorgesehen sein, dass die Düsenöffnungen in einem Winkel zur Längserstreckung des Bügels ausgerichtet sind, wobei zumindest eine Düsenöffnung auf jede Seite der Längserstreckung gerichtet ist, wobei vorzugsweise vorgesehen ist, dass die Düsenöffnungen in einem Winkel zwischen 45° und 90° zur Längserstreckung des Bügels ausgerichtet sind.

Wenn der Applikator zumindest eine erste und zumindest eine zweite Düsenöffnung aufweist, kann vorgesehen sein, dass der Bügel mehrere erste Düsenöffnungen und mehrere zweite Düsenöffnungen aufweist, wobei die ersten und zweiten Düsenöffnungen jeweils teilweise nach vorne, insbesondere in Richtung des Oberkopfes, und teilweise nach hinten, insbesondere in Richtung des Hinterkopfes, gerichtet sind. Dadurch kann mit einem besonders angenehm tragbaren Applikator eine möglichst gleichmäßige Verteilung der Zusammensetzungen erreicht werden.

Der Applikator kann einen Ohrenschutz zur Abdeckung des Gehörgangs, insbesondere zur Abdeckung der Ohrmuschel, aufweisen, um zu vermeiden, dass die Zusammensetzungen in den Gehörgang eindringen. Dabei kann insbesondere vorgesehen ist, dass der Ohrenschutz als Kopfhörer ausgebildet ist. Dadurch kann während der Behandlung ein individuelles Programm angehört werden, beispielsweise Musik oder Podcasts.

Wenn der Applikator einen Bügel aufweist, kann der Bügel an seinen Enden jeweils einen Ohrenschutz zur Abdeckung der Ohrmuschel aufweisen. Dadurch kann der Bügel sehr bequem auf dem Kopf befestigt werden, während gleichzeitig vermieden werden kann, dass Flüssigkeiten oder Nebel in die Ohren eindringt. Der Ohrenschutz kann als Kopfhörer ausgebildet sein.

Um die Verteilung der Zusammensetzungen weiter zu verbessern, kann vorgesehen sein, dass der Applikator zum Hineinlegen des Kopfes schalenförmig ausgebildet ist, wobei der Applikator eine Vielzahl fingerförmiger Noppen zur Auflage auf der Kopfhaut aufweist, wobei insbesondere vorgesehen ist, dass zumindest ein Teil der fingerförmigen Noppen seitlich an ihrem der Kopfhaut zugewandten Endbereich Düsenöffnungen, insbesondere erste und/oder zweite Düsenöffnungen, aufweist.

Durch die fingerförmigen Noppen kann auch bei langen Haaren und dicht behaarter Kopfhaut eine Auftragung direkt auf die Kopfhaut erfolgen. Flüssige oder halbfeste Zubereitungen und Nebel verteilen sich im Bereich des schalenförmigen Applikators rasch und effizient. So kann die gesamte vom Applikator bedeckte Kopfhaut erreicht werden, und teilweise können sogar außerhalb des Applikators liegende Bereiche der Kopfhaut erreicht werden. Die Aufbringung der Zusammensetzung ist dadurch wesentlich verbessert.

Um das Wohlbefinden bei der Behandlung weiter zu steigern, kann vorgesehen sein, dass die Noppen zur Massage der Kopfhaut mit einem Antrieb verbunden sind, mit dem die Noppen in Vibration und/oder in kreisende Bewegung versetzbar sind.

Weiters kann vorgesehen sein, dass eine Abdeckhaube zur Abdeckung des Kopfhautbereichs vorgesehen ist, die eine Ausnehmung für den Gesichtsbereich aufweist, wobei insbesondere vorgesehen ist, dass die Abdeckhaube an der Ausnehmung für den Gesichtsbereich eine weiche Auflage zum Abschluss des Gesichtsbereichs vom Kopfhautbereich aufweist. In diesem Fall kann so viel Nebel eingesetzt werden, dass der gesamte unter der Abdeckhaube angeordnete Kopfhautbereich erreicht wird, ohne, dass der Nebel in den Gesichtsbereich gelangen würde, wo er als unangenehm empfunden werden könnte. Durch die Abdeckhaube wird zudem die Wirkstoffkonzentration im Bereich der Kopfhaut erhöht, da sich der Nebel nicht in der übrigen Raumluft verteilen kann. Ein weiterer Vorteil ist, dass durch die Abdeckhaube der Geruch der Zusammensetzungen nicht eingeatmet wird. So könnte beispielsweise der Geruch nach Buttermilch, die beispielsweise als erste Zusammensetzung aufgebracht werden kann, als unangenehm empfunden werden. Weiters wird ein Auskühlen des Kopfes während der Behandlung vermieden.

Es kann vorgesehen sein, dass die Abdeckhaube einen flexiblen hinteren Bereich aufweist, sodass die Abdeckhaube teilweise zusammenschiebbar ist, und wobei die Abdeckhaube entlang des Waschbeckens nach unten verschiebbar ist. Auf diese Weise kann vermieden werden, dass die Abdeckhaube während einer anschließenden manuellen Behandlung stört.

Um die Behandlung noch angenehmer zu gestalten, kann vorgesehen sein, dass die Temperatur unter der Abdeckhaube und/oder die Temperaturen der Spülflüssigkeit und der Zusammensetzungen voneinander unabhängig einstellbar sind, insbesondere in einem Bereich von 15° C bis 45° C, vorzugsweise 20 °C bis 40 °C.

Um weitere Behandlungsoptionen zu ermöglichen, kann vorgesehen sein, dass der Applikator mit einem dritten Behälter zur Aufnahme einer dritten Zusammensetzung verbunden ist.

Der Applikator kann mit dem ersten Behälter durch einen ersten Verbindungsschlauch verbunden sein, mit dem zweiten Behälter kann der Applikator durch einen zweiten Verbindungsschlauch verbunden sein. Insbesondere kann vorgesehen sein, dass zumindest ein erster Verbindungsschlauch für die Aufbringung flüssiger und halbfester Zusammensetzungen vorgesehen ist, und dass zumindest ein zweiter Verbindungsschlauch für die Aufbringung von Zusammensetzung als Nebel vorgesehen ist.

Eine weitere Behandlungsoption kann bereitgestellt werden, wenn der Applikator zumindest eine, insbesondere mehrere, dritte Düsenöffnung aufweist, wobei die dritten Düsenöffnung mit einem Föhn zur Trocknung der Kopfhaut verbunden ist.

Erfindungsgemäß ist weiters ein Verfahren zur Behandlung der Kopfhaut mit einer zuvor beschriebenen Personenliege, wobei durch den Applikator in einem ersten Schritt eine flüssige oder halbfeste erste Zusammensetzung, insbesondere Buttermilch, auf die Kopfhaut aufgebracht wird, wobei die erste Zusammensetzung nach einer Einwirkzeit durch den Applikator mit einer Spülflüssigkeit, insbesondere Wasser, abgespült wird, und wobei anschließend durch den Applikator zumindest eine zweite Zusammensetzung als Nebel aufgebracht wird. Dadurch kann eine Behandlung der Kopfhaut weitgehend automatisch erfolgen.

Vor dem ersten Schritt kann eine Vorbehandlung mit einer Spülflüssigkeit erfolgen, um die Kopfhaut zu benetzen und die Verteilung der ersten Zusammensetzung zu verbessern.

Eine hohe Qualität der zweiten Zusammensetzung kann erreicht werden, wenn die zweite Zusammensetzung ein frisch zubereiteter Wasserdampfextrakt ist. Als besonders angenehm wird eine Behandlung der Kopfhaut empfunden, wenn ein frisch zubereiteter Wasserdampfextrakt aus Holzdroge oder Rindendroge verwendet wird, vorzugsweise ein Wasserdampfextrakt aus Zirbenholz, Zedernholz oder aus Catuaba-Rinde.

Um den Wasserdampfextrakt frisch zubereiten zu können, kann vorgesehen sein, dass in dem zweiten Behälter eine Droge angeordnet wird, wobei durch den Vernebler Wasserdampf erzeugt wird, wobei der Wasserdampf in den zweiten Behälter geleitet wird, wobei insbesondere vorgesehen ist, dass im zweiten Behälter ein erhöhter Druck herrscht.

Um während der Behandlung ein Gefühl der Geborgenheit zu erzeugen, kann vor Beginn der Behandlung die Abdeckungshaube geschlossen werden und die Temperatur unter der Abdeckungshaube zwischen 27° C und 35° C gehalten werden.

Ein gleichzeitig anregender und entspannender Effekt kann erreicht werden, wenn die Zusammensetzungen und die Spülflüssigkeit mit unterschiedlichen Temperaturen aufgebracht werden.

Um eine besonders vielseitige Behandlung zu ermöglichen, kann vorgesehen sein, dass durch den Applikator eine dritte Zusammensetzung aufgebracht wird.

Das Wohlbefinden kann weiter gesteigert werden, wenn durch die Noppen des Applikators eine Massage der Kopfhaut erfolgt, insbesondere während der Einwirkzeit.

Ein Verfahren ist dann besonders effektiv, wenn die Einwirkzeit 5 bis 30 Min, insbesondere 10 bis 20 Minuten, beträgt.

Um eine vollständige Pflege des Kopfes zu erreichen, kann vorgesehen sein, dass nach der Behandlung der Kopfhaut eine Haarwäsche erfolgt.

Besonders vorteilhafte Ausführungsformen der Erfindung werden anhand der folgenden Zeichnungen ohne Einschränkung des allgemeinen erfinderischen Gedankens beispielhaft dargestellt.
Fig. 1 zeigt eine erfindungsgemäße Personenliege
Fig. 2 zeigt einen beispielhaften Applikator.
Fig. 3 zeigt einen alternativen beispielhaften Applikator.

Fig. 1 zeigt eine Ausführungsform einer erfindungsgemäßen Personenliege zur Behandlung der Kopfhaut. Die Personenliege umfasst eine Sitz- bzw. Liegefläche 1 auf der eine Person für die Kopfhautbehandlung Platz nehmen kann. Der Kopf 4 der Person wird von der Nackenstütze 2 gehalten und ragt in das Waschbecken 3 hinein. Das Waschbecken 3 ist in der dargestellten Ausführungsform so verschwenkbar, dass es an die Körpergröße der behandelten Person angepasst werden kann.

Für die Behandlung der Kopfhaut wird ein Applikator 5 auf dem Kopf 4 aufgesetzt.

Der Applikator 5 weist eine Verbindung 13 zu einem Wasseranschluss auf, sodass Wasser als Spülflüssigkeit durch den Applikator 5 auf die Kopfhaut aufgetragen werden kann.

Weiters ist der Applikator 5 über einen ersten Verbindungsschlauch 7 mit einem ersten Behälter 8 verbunden. In dem ersten Behälter 8 kann eine erste Zusammensetzung zur Behandlung der Kopfhaut aufbewahrt werden. Um die Temperatur der Zusammensetzung zu regulieren, kann der erste Behälter 8 in der dargestellten Ausführungsform gekühlt oder beheizt werden.

Der Applikator 5 ist zudem über einen zweiten Verbindungsschlauch 10 mit einem zweiten Behälter 11 verbunden, in dem eine zweite Zusammensetzung aufbewahrt oder hergestellt werden kann. Der zweite Behälter 11 ist mit einem Vernebler 12 zur Erzeugung von Wasserdampf so verbunden, sodass der erzeugte Wasserdampf in den zweiten Behälter eingeleitet wird. In der dargestellten Ausführungsform kann der zweite Behälter 11 einen erhöhten Druck aufweisen, um die Herstellung eines frischen Wasserdampfextraktes als zweite Zusammensetzung mit hoher Qualität zu ermöglichen. Die zweite Zusammensetzung kann anschließend durch den zweiten Verbindungsschlauch 10 als Nebel auf die Kopfhaut aufgebracht werden, also als Gemisch aus Wasserdampf, Aerosol, Wassertröpfchen, und ggf. Luft. Die Temperatur der zweiten Zusammensetzung kann durch die Zufuhr von Umgebungsluft eingestellt werden.

In der dargestellten Ausführungsform ist der Applikator 5 über einen dritten Verbindungsschlauch 16 mit einem dritten Behälter 17 verbunden, in dem eine dritte Zusammensetzung zur Aufbringung auf die Kopfhaut bereitgestellt werden kann.

Zusätzlich oder stattdessen kann auch ein Föhn vorgesehen sein, der mit dem Applikator 5 so verbunden ist, dass durch den Applikator die Kopfhaut getrocknet werden kann.

In einer nicht dargestellten alternativen Ausführungsform können die Verbindungsschläuche 7, 10, 16 in einen gemeinsamen Verbindungsschlauch münden, der zum Applikator 5 führt, sodass über jede der Düsenöffnungen des Applikators jede der Zusammensetzungen aufgebracht werden kann.

Um ein Auskühlen des Kopfes während der Behandlung zu vermeiden, ist in der dargestellten Ausführungsform eine Abdeckhaube 18 vorgesehen. Die Abdeckhaube 18 kann in der dargestellten Ausführungsform entlang des Waschbeckens 3 zurückgeschoben werden, bis der flexible Bereich zusammengeschoben ist und die Abdeckhaube unterhalb des Waschbeckens 3 angeordnet ist. Dadurch kann eine manuelle Behandlung des Kopfs 4 erfolgen, ohne dass die Abdeckhaube 18 dabei stört.

Für eine Haarwäsche, die im Anschluss an die Behandlung der Kopfhaut erfolgen kann, weist die Personenliege in der dargestellten Ausführungsform eine Handbrause 15 auf.

Fig. 2 zeigt eine erste Ausführungsform eines erfindungsgemäßen Applikators 5. Der Applikator 5 weist einen Bügel 19 zur Befestigung auf dem Kopf 4 auf. In der dargestellten Ausführungsform weist der Applikator 5 an den Enden des Bügels 19 jeweils einen Ohrenschutz 20 auf. Der Bügel 19 verläuft also in seiner Längserstreckung von einem Ohr zum anderen.

Der Bügel 19 trägt in der dargestellten Ausführungsform jeweils vier erste Düsenöffnungen 6 zur Abgabe einer ersten Zubereitung und vier zweite Düsenöffnungen 9 zur Abgabe einer zweiten Zubereitung als Nebel. Die Düsenöffnungen 6, 9 sind so angeordnet, dass jeweils zwei erste Düsenöffnungen 6 und zwei zweite Düsenöffnungen 9 nach vorne, also bei Benutzung in Richtung des Oberkopfes gerichtet sind. Zudem sind jeweils zwei erste Düsenöffnungen 6 und zwei zweite Düsenöffnungen 9 nach hinten ausgerichtet, also bei Benutzung in Richtung des Hinterkopfes. In der dargestellten Ausführungsform sind die Düsenöffnungen also jeweils in einem Winkel zur Längserstreckung des Bügels ausgerichtet und ragen an entgegengesetzten Seiten vom Bügel 19 ab. In der dargestellten Ausführungsform sind die Düsenöffnungen 6,9 am Bügel 19 am Ende ca. 2 cm langer Schläuche angeordnet, die an der konkaven Innenseite des Bügels 19 angeordnet sind und damit in Richtung der Kopfhaut ausgerichtet sind, um die Verteilung auf der Kopfhaut zu verbessern.

Fig. 3 zeigt eine zweite Ausführungsform eines erfindungsgemäßen Applikators 5. In dieser Ausführungsform ist ebenfalls ein Bügel 19 vorgesehen, der an seinen Enden jeweils einen Ohrenschutz 20 trägt. Zusätzlich ist der Applikator 5 schalenförmig ausgebildet, so dass der Kopf 4 in den Applikator 5 hineingelegt werden kann. In dieser Ausführungsform sind fingerförmige Noppen 21 vorgesehen, die an ihrem in Benutzung der Kopfhaut zugewandten Endbereich seitliche Düsenöffnungen 6,9 aufweisen, sodass eine noch gleichmäßigere Verteilung der Zusammensetzungen ermöglicht wird. In der dargestellten Ausführungsform kann zusätzlich eine Massage der Kopfhaut erfolgen, indem die Noppen 21 durch einen nicht dargestellten Antrieb in Vibration versetzt werden.

Ein besonders vorteilhaftes Verfahren wird im Folgenden ohne Einschränkung des allgemeinen erfinderischen Gedankens beispielhaft dargestellt:
Das Verfahren wird mit einer erfindungsgemäßen Personenliege, beispielsweise der zuvor beschriebenen Personenliege, durchgeführt. Dabei wird zunächst der Applikator 5 aufgesetzt und eine Abdeckhaube 18 so angebracht, dass der Gesichtsbereich durch eine Ausnehmung frei bleibt. Die Abdeckhaube 18 weist im Gesichtsbereich eine weiche Auflage auf, die einen Abschluss zwischen Kopfhaut und Gesichtsbereich bildet. Dann erfolgt durch den Applikator 5, beispielsweise durch einen zuvor beschriebenen Applikator 5, insbesondere den in Figur 3 dargestellten Applikator 5, eine Vorbehandlung mit Wasser als Spülflüssigkeit. Im ersten Schritt der Behandlung wird zunächst eine flüssige oder halbfeste erste Zubereitung aufgebracht durch die Düsenöffnungen 6,9 aufgebracht. Diese wird nach einer Einwirkzeit mit einer Spülflüssigkeit ausgespült und anschließend wird eine zweite Zusammensetzung als Nebel aufgebracht.

Besonders geeignet als erste Zusammensetzung ist eine entschlackende Zusammensetzung, beispielsweise Buttermilch. Die Buttermilch wird mit einer Temperatur von 28° C bis 30° C aufgetragen. Die Einwirkzeit beträgt in dieser Ausführungsform 20 Minuten. Um die Wirkung zu verbessern, erfolgt durch die Noppen 21 des Applikators 5 während der Einwirkzeit eine Massage durch leichte Vibration der Noppen 21 durch deren Antrieb.

Anschließend wird die Kopfhaut mit Wasser als Spülflüssigkeit gespült. Die Temperatur des Wassers beträgt 25°C bis 27° C.

Nach dem Abspülen wird eine zweite Zusammensetzung als Nebel mit einer Temperatur von 35°C bis 37° C aufgetragen. Dazu wird die zweite Zusammensetzung frisch zubereitet, indem der Vernebler 12 Wasserdampf erzeugt, der in den ersten Behälter 11 einströmt. Im ersten Behälter 11 ist eine Droge gelagert, die nun unter Druck mit dem Wasserdampf extrahiert wird. Dadurch entsteht ein frisch hergestellter Wasserdampfextrakt. Die Droge kann Kraut, Blatt, Blüten, Wurzeln, Rinden, Holz oder Harz umfassen. In dem beispielhaften Verfahren ist die Droge Zirbenholz. Es wird also ein frisch zubereiteter Wasserdampfextrakt des Zirbenholzes hergestellt, die Temperatur wird durch Zugabe von Umgebungsluft eingestellt und die so hergestellte zweite Zusammensetzung wird als Nebel auf die Kopfhaut aufgebracht.

In dem beispielhaften Verfahren wird eine dritte Zubereitung verwendet, wobei dazu ein Wasserdampfextrakt aus einer weiteren Droge hergestellt wird, nämlich aus Catuaba-Rinde. Diese Rinde wird ebenfalls unter Druck mit Wasserdampf aus dem Vernebler behandelt und der Wasserdampfextrakt wird mit Umgebungsluft gemischt und als Nebel auf die Kopfhaut aufgebracht.

Anschließend kann eine vierte Zubereitung flüssig oder nebelförmig durch den Applikator 5 aufgetragen werden. In dem beispielhaften Verfahren handelt es sich dabei um eine pflegende Zusammensetzung, diese wird mit einer niedrigeren Temperatur von etwa 23°C bis 25 °C aufgebracht.

Nach der Kopfhautbehandlung kann vorgesehen sein, dass eine Haarwäsche durchgeführt wird. Soll nicht gleich im Anschluss eine Haarwäsche erfolgen, kann die Kopfhaut durch den Applikator 5 mit warmer Luft getrocknet werden.

Nach Abschluss der Kopfhautbehandlung wird die Abdeckhaube 18 geöffnet und der Applikator 5 abgenommen. Die gesamte Kopfhautbehandlung wird also ohne großen Aufwand automatisch durchgeführt.

## Patentansprüche

1. Personenliege zum Aufbringen einer Zusammensetzung auf die Kopfhaut umfassend eine Sitz- oder Liegefläche (1), eine Nackenstütze (2) und ein Waschbecken (3) zur Aufnahme des Kopfes (4), **dadurch gekennzeichnet, dass**
ein Applikator (5) umfassend zumindest eine, insbesondere mehreren, Düsenöffnungen (6,9) zur Aufbringung der Zusammensetzung auf die Kopfhaut vorgesehen ist, wobei der Applikator (5) zur reversiblen Befestigung an dem Kopf (4) ausgebildet ist.

2. Personenliege nach Anspruch 1, wobei der Applikator (5) einen Ohrenschutz (20) zur Abdeckung des Gehörgangs, insbesondere zur Abdeckung der Ohrmuschel, aufweist, wobei insbesondere vorgesehen ist, dass der Ohrenschutz (20) als Kopfhörer ausgebildet ist.

3. Personenliege nach einem der Ansprüche 1 oder 2, wobei der Applikator (5) einen Bügel (19) zur Befestigung auf dem Kopf (4), aufweist, wobei insbesondere vorgesehen ist, dass zumindest zwei, insbesondere mehrere, Düsenöffnungen (6,9) an dem Bügel (19), insbesondere an der konkaven Innenseite des Bügels (19), angebracht sind, wobei die Düsenöffnungen (6,9) auf entgegengesetzte Seiten und in einem Winkel zur Längserstreckung des Bügels (19) ausgerichtet sind, wobei vorzugsweise vorgesehen ist, dass die Düsenöffnungen (6,9) in einem Winkel zwischen 45° und 90° zur Längserstreckung des Bügels (19) ausgerichtet sind.

4. Personenliege nach einem der Ansprüche 1 bis 3, wobei der Applikator (5) zum Hineinlegen des Kopfes (4) schalenförmig ausgebildet ist, wobei der Applikator (5) eine Vielzahl fingerförmiger Noppen (21) zur Auflage auf der Kopfhaut aufweist, wobei insbesondere vorgesehen ist, dass zumindest ein Teil der fingerförmigen Noppen (21) seitlich an ihrem der Kopfhaut zugewandten Endbereich Düsenöffnungen (6,9) aufweist.

5. Personenliege nach Anspruch 4, wobei die Noppen (21) zur Massage der Kopfhaut mit einem Antrieb verbunden sind, mit dem die Noppen (21) in Vibration und/oder in kreisende Bewegung versetzbar sind.

6. Personenliege nach einem der Ansprüche 1 bis 5, wobei eine Abdeckhaube (18) zur Abdeckung des Kopfhautbereichs vorgesehen ist, die eine Ausnehmung für den Gesichtsbereich aufweist, wobei insbesondere vorgesehen ist, dass die Abdeckhaube (18) an der Ausnehmung für den Gesichtsbereich eine weiche Auflage zum Abschluss des Gesichtsbereichs vom Kopfhautbereich aufweist.

7. Personenliege nach einem der Ansprüche 1 bis 6, wobei die Temperatur unter der Abdeckhaube (18) und/oder die Temperaturen der Spülflüssigkeit und der Zusammensetzungen voneinander unabhängig einstellbar sind, insbesondere in einem Bereich von 15° C bis 45° C, vorzugsweise 20 °C bis 40 °C.

8. Personenliege nach einem der Ansprüche 1 bis 7, wobei die Düsenöffnung (6,9) zur Aufbringung einer gasförmigen, nebelförmigen, flüssigen und/oder halbfesten Zubereitung ausgebildet sind, und/oder, dass der Applikator (5) zumindest eine erste Düsenöffnung (6) aufweist, die zur Aufbringung einer flüssigen oder halbfesten Zusammensetzung ausgebildet ist, und zumindest eine zweite Düsenöffnung (9) aufweist, die zur Aufbringung einer Zubereitung als Nebel ausgebildet ist, und wobei insbesondere vorgesehen ist, dass der Applikator (5) zumindest eine dritte Düsenöffnung aufweist, wobei die dritten Düsenöffnung mit einem Föhn zur Trocknung der Kopfhaut verbunden ist.

9. Personenliege nach einem der Ansprüche 1 bis 8, wobei die Personenliege einen mit dem Applikator (5) fluidisch verbundenen ersten Behälter (8) zur Aufnahme einer flüssigen und/oder halbfesten ersten Zusammensetzung aufweist, wobei die Personenliege einen mit dem Applikator (5) fluidisch verbundenen zweiten Behälter (11) zur Aufnahme einer Droge oder einer zweiten Zusammensetzung aufweist, wobei die Personenliege einen Vernebler (12) zur Erzeugung von Wasserdampf aufweist, wobei der zweite Behälter (11) derart mit dem Vernebler (12) verbunden ist, dass die zweite Zusammensetzung als Nebel auf die Kopfhaut aufbringbar ist, wobei insbesondere vorgesehen ist, dass im zweiten Behälter (11) ein Wasserdampfextrakt aus der Droge herstellbar ist.

10. Verfahren zur Behandlung der Kopfhaut mit einer Personenliege nach einem der Ansprüche 1 bis 9, wobei durch den Applikator (5) in einem ersten Schritt eine flüssige oder halbfeste erste Zusammensetzung, insbesondere Buttermilch, auf die Kopfhaut aufgebracht wird, wobei die erste Zusammensetzung nach einer Einwirkzeit durch den Applikator (5) mit einer Spülflüssigkeit, insbesondere Wasser, abgespült wird, und wobei anschließend durch den Applikator (5) zumindest eine zweite Zusammensetzung als Nebel aufgebracht wird.

11. Verfahren nach Anspruch 10, wobei die zweite Zusammensetzung ein frisch zubereiteter Wasserdampfextrakt, insbesondere ein frisch zubereiteter Wasserdampfextrakt aus einer Holzdroge oder einer Rindendroge ist, vorzugsweise ein frisch zubereiteter Wasserdampfextrakt aus Zirbenholz, Zedernholz oder aus Catuaba-Rinde.

12. Verfahren nach Anspruch 11, wobei in dem zweiten Behälter (11) eine Droge angeordnet wird, wobei durch den Vernebler (12) Wasserdampf erzeugt wird, wobei der Wasserdampf in den zweiten Behälter (11) geleitet wird, wobei insbesondere vorgesehen ist, dass im zweiten Behälter (11) ein erhöhter Druck herrscht.

13. Verfahren nach einem der Ansprüche 10 oder 11, wobei die erste und/oder die zweite Zusammensetzung und die Spülflüssigkeit mit unterschiedlichen Temperaturen aufgebracht werden.

14. Verfahren nach einem der Ansprüche 10 bis 13, wobei vor Beginn der Behandlung die Abdeckhaube (18) geschlossen wird, wobei insbesondere vorgesehen ist, dass die Temperatur unter der Abdeckhaube (18) bei 27°C bis 35 °C eingestellt wird.

15. Verfahren nach einem der Ansprüche 10 bis 14, wobei durch die Noppen (20) des Applikators (5) eine Massage der Kopfhaut erfolgt, insbesondere während der Einwirkzeit.
